# EUROPÄISCHE PATENTSCHRIFT

(11) **EP 2 676 248 B1**
(45) Veröffentlichungstag und Bekanntmachung des Hinweises auf die Patenterteilung: **23.09.2020**
(21) Anmeldenummer: 12708789.8
(22) Anmeldetag: 15.02.2012
(51) Int. Cl.: G07D 11/50

(54) **VORRICHTUNG ZUR HANDHABUNG VON WERTSCHEINEN**
DEVICE FOR HANDLING VALUE DOCUMENTS
DISPOSITIF DE MANIPULATION DE BILLETS ET DE CHÈQUES

(30) Priorität: 17.02.2011 DE 102011000784
(43) Veröffentlichungstag der Anmeldung: 25.12.2013
(73) Patentinhaber: Wincor Nixdorf International GmbH, 33106 Paderborn (DE)
(72) Erfinder: PETERMANN, Udo, 33184 Altenbeken (DE); FREITAG, Paul, 32839 Steinheim (DE)
(86) Internationale Anmeldenummer: PCT/EP2012/052590
(87) Internationale Veröffentlichungsnummer: WO 2012/110557

(56) Entgegenhaltungen:
- EP-A1- 0 845 763
- WO-A1-01/54076
- DE-A1- 19 904 536
- US-A- 4 743 743

## Beschreibung

Die Erfindung betrifft eine Vorrichtung zur Handhabung von Wertscheinen, die eine Eingabeeinheit zur Eingabe mindestens eines Wertscheins und eine Transporteinheit zum Transport des Wertscheins in eine Transportrichtung entlang eines Transportpfades umfasst.

Bei der Vorrichtung handelt es sich um eine Vorrichtung zur Handhabung von Wertscheinen, in die sowohl Banknoten als auch Schecks eingegeben werden können, die unterschiedlich verarbeitet und unterschiedlich abgelegt werden. Eine solche Vorrichtung ist beispielsweise aus dem Dokument WO 00/46764 bekannt. Bei dieser bekannten Vorrichtung muss die Bedienperson über einen Wahlschalter wählen, ob sie beabsichtigt, Schecks oder Banknoten einzuzahlen. Entsprechend dieser Eingabe werden unterschiedliche Sensoren für die Erkennung der eingegebenen Wertscheine aktiviert und die Wertscheine werden entsprechend ihrer Wertscheinart unterschiedlich gehandhabt. Ferner ist es aus dem Dokument bekannt, mit Hilfe eines Sensors zwischen Banknoten und Schecks zu unterscheiden und mindestens ein Steuerkriterium in Abhängigkeit der ermittelten Wertscheinart einzustellen.

Problematisch an einer solchen bekannten Vorrichtung zur Eingabe von Banknoten und Schecks ist es, dass diese nur einen eingeschränkten Bedienkomfort für eine Bedienperson bietet, da diese den einzugebende Wertscheinstapel in Schecks und Banknoten vorsortieren muss und über dem Wahlschalter entsprechend eingeben muss, welche Art von Wertscheinen sie beabsichtigt einzugeben. Zum Eingeben von Schecks und Banknoten sind somit zwei Arbeitsgänge notwendig.

Aus dem Dokument EP 1 331 189 B1 ist ein Sammelfach für Wertscheine bekannt.

Aus dem Dokument EP 0 845 673 A1 ist ein Geldautomat bekannt, in dem sowohl Schecks als auch Banknoten eingegeben werden. Von den eingegebenen Wertscheinen wird ein Bild aufgenommen, mit dessen Hilfe die Klassifizierung der Wertscheine in Banknoten, Schecks und anderen blattförmige Medien erfolgt.

Weitere Vorrichtungen, in die sowohl Banknoten als auch Schecks eingegeben werden können, sind aus den Dokumenten DE 199 04 536 A1 und US 4,743,743 A bekannt. Das Dokument WO 01/54076 A offenbart eine Vorrichtung, die sowohl Reflexionslicht als auch Transmissionslicht benutzt, um Banknoten zu verifizieren.

Es ist Aufgabe der Erfindung, eine Vorrichtung zur Handhabung von Wertscheinen anzugeben, die die Eingabe von Wertscheinen verschiedener Wertscheinarten auf einfache, benutzerfreundliche Weise ermöglicht.

Diese Aufgabe wird durch eine Vorrichtung mit den Merkmalen der Ansprüche 1 bzw. 2 gelöst. Vorteilhafte Weiterbildungen der Erfindung sind in den abhängigen Ansprüchen angegeben.

Durch das Vorsehen einer Bilderfassungseinheit zur Aufnahme mindestens eines Bildes mit einer Abbildung des mindestens einen eingegebenen Wertscheins ist es möglich mit Hilfe einer Steuereinheit auf einfache Weise die Wertscheinart des eingegebenen Wertscheines zu ermittelten. Durch die Steuerung der stromabwärts der Bilderfassungseinheit angeordneten Verarbeitungseinheit zur Weiterverarbeitung des Wertscheins in Abhängigkeit der ermittelten Wertscheinart wird erreicht, dass Wertscheine verschiedener Wertscheinarten zusammen in die Eingabeeinheit eingegeben werden können, selbst wenn die Wertscheine entsprechend ihrer Wertscheinart in der folgenden Weiterverarbeitung durch die Verarbeitungseinheit unterschiedlich verarbeitet werden. Somit können unterschiedlicher Wertscheinarten in Form eines Stapels gemischt eingegeben werden, sodass für die Bedienperson der Vorrichtung ein hoher Bedienkomfort erreicht wird, da diese sämtliche einzugebende Wertscheine in einem Arbeitsgang eingeben kann.

Die Bilderfassungseinheit umfasst insbesondere mindestens eine Zeile mit Bilderfassungselementen, die quer zur Transportrichtung der Wertscheine ausgerichtet ist und sich mindestens über die Breite des breitesten zu erfassenden Wertscheins erstreckt. Vorzugsweise umfasst die Bilderfassungseinheit mehrere in Transportrichtung hintereinander angeordnete Zeilen mit Bilderfassungselementen, die jeweils ein Bild des an der Bilderfassungseinheit vorbeitransportierten Wertscheins erfassen. Zusätzlich oder alternativ kann die Bilderfassungseinheit auch eine Kamera umfassen.

Stromabwärts der Eingabeeinheit und stromaufwärts der Bilderfassungseinheit ist insbesondere eine Vereinzelungseinheit zur Vereinzelung der Wertscheine eines über die Eingabeeinheit eingegebenen Wertscheinstapels angeordnet. Die Bilderfassungseinheit nimmt jeweils mindestens ein Bild eines jeden vereinzelten Wertscheins auf und die Steuereinheit ermittelt Abhängigkeit des jeweils mindestens einen Bildes die Wertscheinart eines jeden Wertscheins und steuert die Verarbeitungseinheit entsprechend der ermittelten Wertscheinart an.

Bei einer besonders bevorzugten Ausführungsform der Erfindung nimmt die Bilderfassungseinheit von jedem Wertschein mehrere Bilder mit einer Abbildung dieses Wertscheins auf. Insbesondere werden mit Hilfe der Bilderfassungseinheit sowohl mindestens ein Bild mit einer Abbildung der Vorderseite und mindestens ein Bild mit einer Abbildung der Rückseite des eingegebenen Wertscheins aufgenommen. Je mehr Bilder aufgenommen werden, umso zuverlässiger kann die Klassifizierung der Wertscheine in die einzelnen Wertscheinarten erfolgen, sodass sichergestellt ist, dass die Wertscheine auch in die richtige Wertscheinart klassifiziert werden und somit die Weiterverarbeitung durch die Verarbeitungseinheit entsprechend richtig erfolgt. Es ist vorzugsweise eine Beleuchtungseinheit zur Beleuchtung des Wertscheins während der Aufnahme des Bildes mit Hilfe der Bilderfassungseinheit vorgesehen. Die Beleuchtungseinheit und die Bilderfassungseinheit sind derart angeordnet, dass der Wertschein während der Aufnahme des Bildes zwischen der Bilderfassungseinheit und der Beleuchtungseinheit aufgenommen ist, sodass der Wertschein durch das von der Beleuchtungseinheit ausgesandte Licht durchleuchtet wird. Hierdurch wird erreicht, dass bestimmte Merkmale von Wertscheinen, die ohne Hinterleuchtung nicht oder nur schwer zu erkennen sind, in der Abbildung deutlich abgebildet werden. Insbesondere können durch die Hinterleuchtung/Durchleuchtung Wasserzeichen erfasst werden. Bei einer Alternative, die nicht beansprucht wird, kann die Beleuchtungseinheit auch an der gleichen Seite von den Wertscheinen wie die Bilderfassungseinheit angeordnet sein, sodass keine Hinterleuchtung sondern ein Auflicht erzeugt wird.

Die Steuereinheit ermittelt anhand der Abbildung des Wertscheins in dem Bild vorzugsweise mindestens eine Abmessung des Wertscheines und vergleicht diese ermittelte Abmessung mit voreingestellten Abmessungen unterschiedlicher Wertscheinarten. In Abhängigkeit des Ergebnisses dieses Vergleiches wiederum ermittelt die Steuereinheit die Wertscheinart des eingegebenen Wertscheins. Hierzu sind in der Steuereinheit vorzugsweise Datensätze mit den Abmessungen unterschiedlicher Wertscheinarten hinterlegt, sodass über einen einfachen Vergleich der ermittelten Abmessung mit diesen voreingestellten Abmessungen die Klassifizierung der Wertscheine erfolgen kann. Insbesondere sind für jede Wertscheinart mehrere Abmessungen, vorzugsweise die Breite oder die Länge, voreingestellt, sodass die Klassifizierung der Wertscheine in die Wertscheinarten nicht nur aufgrund eines Kriteriums sondern aufgrund mehrerer Kriterien erfolgen kann, sodass die Klassifizierung noch zuverlässiger erfolgt.

Zusätzlich oder alternativ können in der Steuereinheit für die verschiedenen Steuerarten jeweils charakteristische Merkmale hinterlegt sein, wobei die Steuereinheit ermittelt, ob eines dieser Merkmale oder mehrere dieser Merkmale in der Abbildung des Wertscheins vorhanden sind. Die Steuereinheiten ermittelten in Abhängigkeit von den in der Abbildung ermittelten Merkmalen und/oder von in der Abbildung nicht ermittelten Merkmalen die Wertscheinart.

Als charakteristische Merkmale können insbesondere das Vorhandensein von magnetischen Informationen, das Vorhandensein einer optischen Kodierinformation, das Vorhandensein von voreingestellten Graustufenverteilungen, das Vorhandensein von voreingestellten Markierungen, das Vorhandensein von voreingestellten Bildsegmenten, das Vorhandensein von voreingestellten Wasserzeichen und/oder das Vorhandensein von voreingestellten Farbverläufen in jeweils einem voreingestellten Bereich der Abbildung des Wertscheins verwendet werden. Die verwendeten charakteristischen Merkmale sind insbesondere derart voreingestellt, dass solche charakteristische Merkmale verwendet werden, bei deren Berücksichtigung möglichst wenige Merkmale eine zuverlässige Klassifizierung in die unterschiedlichen Wertscheinarten ermöglichen.

Bei einer bevorzugten Ausführungsform der Erfindung ermittelt die Steuereinheit in der Abbildung des Wertscheins einen Graustufenverlauf, eine Hell-Dunkel-Verteilung, einen Farbverlauf, das Reflektionsverhalten von Infrarotlicht und/oder das Absorbtionsverhalten von Infrarotlicht. In Abhängigkeit dieser ermittelten Verläufe bzw. Verhalten ermittelt die Steuereinheit wiederum die Wertscheinart. Insbesondere werden in den zuvor aufgeführten Verteilungen die zuvor genannten charakteristischen Merkmale ermittelt und mit den voreingestellten Merkmalen verglichen.

Bei einer bevorzugten Ausführungsform der Erfindung unterteilt die Steuereinheit für Wertscheine mindestens einer Wertscheinart diese Wertscheine in Abhängigkeit der jeweiligen Abbildung des Wertscheins in mehrere Wertscheinunterarten. Alternativ können auch für beide Wertscheinarten jeweils mehrere Wertscheinunterarten voreingestellt sein, in die die Steuereinheit die Wertscheine klassifiziert. Das Einteilen einer Wertscheinart in die entsprechenden voreingestellten Wertscheinunterarten erfolgt insbesondere in Abhängigkeit der gleichen charakteristischen Merkmale, wie diese zuvor beschrieben wurde. Insbesondere werden Wertscheine, die zuvor als Banknoten klassifiziert wurden, in Abhängigkeit dieser charakteristischen Merkmale in unterschiedliche Währungen und/oder unterschiedliche Denominationen eingeteilt. Bei einer besonders bevorzugten Ausführungsform der Erfindung steuert die Steuereinheit die Verarbeitungseinheit zur Weiterverarbeitung der Wertscheine nicht nur in Abhängigkeit der Wertscheinart, sondern zusätzlich auch in Abhängigkeit der Wertscheinunterart des weiterzuverarbeitenden Wertscheins an.

Die Steuereinheit klassifiziert die Wertscheine als Wertscheinarten in Schecks, Banknoten und sonstige blattförmige Medien. Hierzu ermittelt die Steuereinheit vorzugsweise in einem ersten Schritt anhand der Abbildung des Wertscheins in dem Bild mindestens eine Abmessung des Wertscheins und bestimmt in Abhängigkeit diese Abmessung durch den Vergleich mit voreingestellten Abmessungen, ob der Wertschein eine Banknote oder ein Scheck ist. Wenn im ersten Schritt ermittelt wurde, dass der Wertschein eine Banknote oder ein Scheck ist, überprüft die Steuereinheit in einem zweiten Schritt das Vorhandensein mindestens eines charakteristischen Merkmals von voreingestellten zulässigen Banknoten. In einem dritten Schritt überprüft die Steuereinheit, wenn in Schritt zwei ermittelt wurde, dass der Wertschein keine zulässige Banknote ist, das Vorhandensein mindestens eines weiteren voreingestellten charakteristischen Merkmals von Schecks. Zulässige Banknoten sind insbesondere diejenigen Banknoten einer voreingestellten Währung, die mit Hilfe der Vorrichtung gehandhabt und in der Vorrichtung aufgenommen werden sollen.

Die Verarbeitungseinheit umfasst insbesondere einen ersten Zwischenspeicher zur Aufnahme von Schecks und zulässigen Banknoten und einen zweiten Zwischenspeicher zur Aufnahme von nicht zulässigen Banknoten und sonstigen blattförmigen Medien. Mit Hilfe einer Weiche wird der Wertschein in Abhängigkeit der mit Hilfe der Steuereinheit ermittelten Wertscheinart zu dem zweiten Zwischenspeicher oder dem ersten Zwischenspeicher transportiert. Die in dem zweiten Zwischenspeicher zwischengespeicherten Wertscheine werden nach der Verarbeitung aller über die Eingabeeinheit von der Bedienperson als Stapel eingegebenen Wertscheine wieder an die Bedienperson ausgegeben. Die in dem ersten Zwischenspeicher zwischengespeicherten Banknoten und Schecks werden, nachdem von der Bedienperson eine Bestätigungsinformation eingegeben wurde, weiterverarbeitet und in Wertscheinkassetten oder Ablagefächern der Vorrichtung aufgenommen.

Ferner ist es vorteilhaft, wenn die Steuereinheit mit Hilfe eines hinterlegten Bildverarbeitungsalgorithmus in der Abbildung des Wertscheins Beschädigungen des Wertscheins, insbesondere Risse, Löcher, Faltungen von Wertscheinteilen und/oder fehlende Wertscheinteile, detektiert und in Abhängigkeit der detektierten Beschädigungen die Wertscheine in beschädigte und nicht beschädigte Wertscheine klassifiziert. Die als beschädigte Wertscheine klassifizierten Wertscheine werden, auch wenn es sich hierbei um eine zulässige Banknote oder einen Scheck handelt, in den zweiten Zwischenspeicher aufgenommen und somit aussortiert.

Bei einer besonders bevorzugten Ausführungsform der Erfindung nimmt die Bilderfassungseinheit mehrere Bilder mit Abbildungen des eingegebenen Wertscheins auf und die Steuereinheit ermittelt in Abhängigkeit mindestens zweier dieser Bilder die Wertscheinart des eingegebenen Wertscheins. Hierbei können die Bilder entweder alle dieselbe Seite des Wertscheins abbilden oder es können beide Seiten des Wertscheins abgebildet werden. Somit wird eine noch genauere Klassifizierung der Wertscheine in die Wertscheinarten ermöglicht. Insbesondere können somit bei dem beidseitigen Aufnehmen von Bildern unabhängig davon, in welcher Ausrichtung der Wertschein von der Bedienperson eingegeben wurde, auch Merkmale zur Klassifizierung berücksichtigt werden, die nur an einer Seite des Wertscheins angeordnet sind.

Ferner ist es vorteilhaft wenn die Beleuchtungseinheit während der Aufnahme mindestens zweier Bilder den Wertschein mit Licht unterschiedlicher Spektralbereiche beleuchtet. Bei unterschiedlichen Spektralbereichen können unterschiedliche Merkmale des Wertscheines in den Bildern sichtbar sein, sodass die Anzahl der zur Verfügung stehenden charakteristischen Merkmale zur Klassifizierung des Wertscheins, erhöht werden und eine noch zuverlässigere Klassifizierung in den Wertscheinarten erfolgen kann.

Ferner kann die Steuereinheit mit Hilfe eines hinterlegten Bildverarbeitungsalgorithmus mindestens ein Merkmal des Wertscheins aus der Abbildung ermitteln und in Abhängigkeit dieses Merkmals Daten mit Information zur Ansteuerung der Verarbeitungseinheit und/oder mindestens einer weiteren Verarbeitungseinheit erzeugen. Insbesondere ermittelt die Steuereinheit aus dem Bild die Lage und/oder Ausrichtung des Wertscheins und erzeugt hieraus Ansteuerungsdaten zur Ansteuerung einer stromabwärts der Bilderfassungseinheit angeordneten Ausrichteinheit zum Ausrichten der Wertscheine. Die Ausrichteinheit richtet die Wertscheine vorzugsweise in Abhängigkeit ihrer Wertscheinart in unterschiedliche voreingestellte Soll-Ausrichtungen aus, wobei hierzu unterschiedliche Transportelemente der Ausrichteinheit entsprechend der zuvor erzeugten Ansteuerungsdaten angesteuert werden.

Die Verarbeitungseinheit umfasst vorzugsweise eine Weiche zum Transport der Wertscheine in einen ersten Transportpfad oder mindestens einen zweiten Transportpfad und/oder eine Ausrichteinheit zum Ausrichten der Wertscheine. Auszusortierende Wertscheine, also insbesondere die Wertscheine, die als beschädigte Wertscheine und/oder als sonstige blattförmige Medium klassifiziert wurden, werden über die Weiche in den zweiten Transportpfad transportiert, wohingegen die als zulässige Banknoten und Schecks klassifizierten Wertscheine durch die Weichen in den ersten Transportpfad und entlang dieses ersten Transportpfads weiter zur Ausrichteinheit transportiert werden.

Weitere Merkmale und Vorteile der Erfindung ergeben sich aus der folgenden Beschreibung, die die Erfindung anhand von Ausführungsbeispielen im Zusammenhang mit den beigefügten Figuren näher erläutert.

### Es zeigen:

- Figur 1: eine schematische Darstellung einer Vorrichtung zur Handhabung von Wertscheinen;
- Figur 2: eine schematische Darstellung eines Kopfmoduls der Vorrichtung nach Figur 1; und
- Figur 3: eine schematische Darstellung eines Ausschnitts des Kopfmoduls nach Figur 2.

In Figur 1 ist eine schematische Darstellung einer Vorrichtung 10 zur Handhabung von Wertscheinen dargestellt. Bei der Vorrichtung 10 handelt es sich insbesondere um eine automatische Tresorkasse, ein automatisches Kassensystem und/oder einen Geldautomaten, wie einen Einzahlautomaten zum Einzahlen von Banknoten und Schecks.

Die Vorrichtung 10 umfasst ein Kopfmodul 12 und einen Tresor 14. Der Aufbau des Kopfmoduls 12 ist im Zusammenhang mit Figur 2 näher beschrieben. In dem Tresor 14 sind vier Wertscheinkassetten 16a bis 16d angeordnet, in denen die Wertscheine aufgenommen werden können. Hierbei ist insbesondere eine der Wertscheinkassetten 16a bis 16d zur Aufnahme von Schecks und die anderen drei Wertscheinkassetten 16a bis 16d zur Aufnahme von Banknoten vorgesehen. Die Aufnahme von den Banknoten erfolgt insbesondere sortenrein, d.h. dass in einer Wertscheinkassette 16a bis 16d immer nur Banknoten einer Denomination aufgenommen sind. Alternativ kann auch eine Mischspeicherung erfolgen, d.h. dass in einer Wertscheinkassette 16a bis 16d Wertscheine unterschiedlicher Denominationen gemischt aufgenommen werden. Bei einer alternativen Ausführungsform können in dem Tresor 14 auch mehr als vier oder weniger als vier, insbesondre zwei, Wertscheinkassetten 16a bis 16d vorgesehen sein. Insbesondere kann eine sogenannte Reject-Kassette vorgesehen sein, in der Wertscheine aufgenommen werden, die fälschungsverdächtig sind und/oder Beschädigungen aufweisen. Bei einer bevorzugten Ausführungsform sind zwei Wertscheinkassetten 16a bis 16d, nämlich eine zur Aufnahme von Schecks und eine zur Aufnahme von Banknoten, vorgesehen.

Die Wertscheine können hierbei in den Wertscheinkassetten 16a bis 16d sowohl in gestapelter Form in einem Aufnahmebereich aufgenommen sein, als auch zwischen zwei Folienbändern aufgewickelt auf einem Rollenspeicher gespeichert werden. Es können auch unterschiedliche Wertscheinkassettenarten innerhalb des Tresors 14 verwendet werden.

Die Vorrichtung 10 kann ist im vorliegenden Ausführungsbeispiel als reine Einzahlungsvorrichtung ausgebildet sein, in der lediglich Wertscheine aufgenommen werden können. Alternativ kann sie auch als eine Recyclingvorrichtung ausgebildet sein, in die sowohl Wertscheine eingegeben als auch wieder Wertscheine ausgegeben werden können.

Der Tresor 14 weist einen Übergabeschlitz 18 auf, durch den die Wertscheine von dem Kopfmodul 12 dem Tresor 14 zugeführt werden. Von dem Übergabeschlitz 18 werden die Wertscheine über eine mit dem Bezugszeichen 21 bezeichnete Transporteinheit zu den Wertscheinkassetten 16a bis 16d transportiert.

In Figur 2 ist eine schematische Darstellung des Kopfmoduls 12 nach Figur 1 gezeigt. Das Kopfmodul 12 weist eine Ein- und Ausgabeeinheit 20 auf, über die die Wertscheine in Form eines Wertscheinstapels eingegeben werden können. Ferner können über diese Ein- und Ausgabeeinheit 20 auch wieder einzelne Wertscheine und/oder Wertscheinstapel an die Bedienperson der Vorrichtung 10 ausgegeben werden. Die Ein- und Ausgabeeinheit 20 weist insbesondere einen sogenannten Shutter 22 auf, über den eine Öffnung zum Zuführen und Ausgeben der Wertscheine geöffnet und geschlossen werden kann.

Ein über die Ein- und Ausgabeeinheit 20 eingegebener Wertscheinstapel wird mit Hilfe einer Transporteinheit 24 zu einer ersten Ausrichteinheit 100 transportiert. Mit Hilfe der ersten Ausrichteinheit 100 werden die Wertscheine des Wertscheinstapels in einer voreingestellten Ausrichtung ausgerichtet oder zumindest wird die Ausrichtung eines Teils der Wertscheine des Wertscheinstapels derart verändert, dass diese der voreingestellten Ausrichtung angenähert wird. Der ausgerichtete Wertscheinstapel wird mit Hilfe einer Transporteinheit 26 einer Vereinzelungseinheit 200 zugeführt, die die Wertscheine des Wertscheinstapels vereinzelt und die vereinzelten Wertscheine einer ersten Sensoreinheit 300 zuführt.

Die erste Sensoreinheit 300 umfasst eine Bilderfassungseinheit, mit deren Hilfe von jedem zugeführten Wertschein mindestens ein Bild mit einer Abbildung dieses Wertscheins aufgenommen wird. Eine Steuereinheit 28 der Vorrichtung 10 ermittelt in Abhängigkeit der Abbildung des Wertscheins in dem Bild mindestens ein Merkmal des Wertscheins und klassifiziert den Wertschein in Abhängigkeit dieses Merkmals in Schecks, Banknoten einer voreingestellten Währung und andere blattförmige Medien. Bei den anderen blattförmigen Medien kann es sich beispielsweise um Wertscheine einer anderen als der voreingestellten Währung handeln und/oder um sonstige blattförmige Medien, die von der Bedienperson der Vorrichtung fälschlicherweise eingegeben wurden. Beispielsweise kann es sich hierbei um Visitenkarten oder Kontoauszüge handeln. Die voreingestellte Währung ist insbesondere diejenige Währung, die mit Hilfe der Vorrichtung 10 gehandhabt, insbesondere in den Wertscheinkassetten 16a bis 16d aufgenommen, werden soll.

Diejenigen Wertscheine, die weder als Schecks noch als Banknoten der voreingestellten Währung klassifiziert wurden, werden über eine Weiche 400 in einen zweiten Zwischenspeicher 500 zur Zwischenspeicherung von blattförmigen Medien transportiert und in diesem vorzugsweise als zweiter Wertscheinstapel zwischengespeichert. Die Schecks und die Banknoten der voreingestellten Währung dahingegen werden über die Weiche 400 einer zweiten Ausrichteinheit 600 zugeführt. Mit Hilfe dieser zweiten Ausrichteinheit 600 werden die Schecks in einer ersten voreingestellten Soll-Ausrichtung ausgerichtet und die Banknoten in einer von der ersten Soll-Ausrichtung abweichenden zweiten Soll-Ausrichtung ausgerichtet. Insbesondere sind mehrere verschiedene Soll-Ausrichtungen für Banknoten unterschiedlicher Denominationen voreingestellt und die zweite Ausrichteinheit 600 richtet die Wertscheine nicht nur in Abhängigkeit davon, ob es sich um Schecks oder Banknoten handelt in unterschiedlichen voreingestellten Soll-Ausrichtungen aus, sondern auch noch zusätzlich in Abhängigkeit der Denomination der Banknoten.

Die ausgerichteten Wertscheine werden dann einer zweiten Sensoreinheit 29 zugeführt, mit deren Hilfe die Echtheit der Banknoten ermittelt wird und mit deren Hilfe magnetische Informationen der Schecks ausgelesen werden. Die Sensoreinheit 29 umfasst eine Banknotensensoreinheit 29a, mit deren Hilfe die Echtheit der Banknoten überprüft wird und eine Schecksensoreinheit 29b, mit deren Hilfe die Echtheit der Schecks überprüft wird und auf die Schecks aufgedruckte Informationen ausgelesen werden. Die erste Sensoreinheit 300 und die zweite Sensoreinheit 29 bilden zusammen mit der Steuereinheit 28 insbesondere ein Echtgeld- und Scheckerkennungsmodul. Bei der Ermittlung der Echtheit des Banknoten und/oder Schecks werden vorzugsweise auch mit Hilfe der Sensoreinheit 300 ermittelte Informationen berücksichtigt. Insbesondere sind die Sensoren, die in bekannten Echtgeld- und Scheckerkennungsmodulen für die Ermittlung der Echtheit der Banknoten und/oder Schecks verwendet werden, auf die räumlich im Transportpfad zueinander beabstandeten Sensoreinheiten 29, 300 aufgeteilt. Hierdurch wird die Dokumentenvorerkennung durch die Sensoreinheit 300, die für das Aussortieren wiederauszugebender Wertscheine und/oder die Ansteuerung der Ausrichteinheit 600 benötigt wird, ermöglicht, ohne dass hierfür weitere Sensoren zusätzlich vorgesehen werden müssen. Somit wird ein einfacher, kompakter und kostengünstiger Aufbau erreicht.

Anschließend werden die Wertscheine mit Hilfe weiterer Transportelemente, von denen eines beispielhaft mit dem Bezugszeichen 30 bezeichnet ist, in Richtung einer zweiten Weiche 700 transportiert. Über die zweite Weiche 700 werden alle Wertscheine des zuvor eingegebenen Wertscheinstapels, die als Schecks oder Banknoten der voreingestellten Währung klassifiziert wurden, zunächst einem ersten Zwischenspeicher 32 zugeführt und in diesem zwischengespeichert. Der Zwischenspeicher 32 ist insbesondere in Form eines Rollenspeichers ausgebildet, bei dem die aufzunehmenden Wertscheine zwischen zwei Folienbändern aufgewickelt aufgenommen sind. Nachdem alle Wertscheine des eingegebenen Wertscheinstapels in dem ersten Zwischenspeicher 32 oder dem zweiten Zwischenspeicher 500 aufgenommen sind, wird über eine Anzeigeeinheit 34 mindestens eine Information über die in dem ersten Zwischenspeicher 32 und/oder die in dem zweiten Zwischenspeicher 500 aufgenommenen Wertscheine an die Bedienperson ausgegeben. Diese Information umfasst insbesondere Informationen über die Anzahl der eingegebenen Wertscheine und/oder den Wert der Summe der Denominationen der eingegebenen Wertscheine, die in dem ersten Zwischenspeicher 32 aufgenommen sind. Ferner wird die Bedienperson insbesondere aufgefordert, über eine Eingabeeinheit 36 eine Bestätigungsinformation einzugeben.

Wenn in einem voreingestellten Zeitintervall nach der Aufforderung von der Bedienperson keine Eingabe der Bestätigungsinformation über die Eingabeeinheit 36 erfolgt und/oder wenn die Bedienperson eine ablehnende Eingabe tätigt, so werden die in dem ersten Zwischenspeicher 32 aufgenommenen Wertscheine aus diesem transportiert und einer Stapeleinheit 40 zugeführt, mit deren Hilfe ein erster Wertscheinstapel aus allen in dem ersten Zwischenspeicher 32 aufgenommenen Wertscheine gebildet wird. Ferner wird der in dem zweiten Zwischenspeicher 500 aufgenommene zweite Wertscheinstapel dem zweiten Zwischenspeicher 500 entnommen. Sowohl der erste Wertscheinstapel als auch der zweite Wertscheinstapel werden einer Stapelzusammenführungseinheit 802 zugeführt, mit deren Hilfe aus dem ersten und dem zweiten Wertscheinstapel ein einziger zusammengefügter Wertscheinstapel gebildet wird. Dieser zusammengefügte Wertscheinstapel wird anschließend über die Ein- und Ausgabeeinheit 20 wieder an die Bedienperson ausgegeben.

Erfolgt dahingegen durch die Bedienperson die Eingabe der Bestätigungsinformation in dem voreingestellten Zeitintervall nach der entsprechenden Aufforderung, so wird der zweite Wertscheinstapel dem zweiten Zwischenspeicher 500 entnommen und über die Ein- und Ausgabeeinheit 20 an eine Bedienperson ausgegeben.

Die in dem ersten Zwischenspeicher 32 zwischengespeicherten Wertscheine dahingegen werden entlang eines Transportpfades 38 dem Tresor 14 zugeführt und in den Wertscheinkassetten 16a bis 16d aufgenommen. Die in dem ersten Zwischenspeicher 32 zwischengespeicherten Schecks werden, bevor sie in den Tresor 40 transportiert werden, durch das Aufdrucken eines Entwertungsdruckbildes in einem vorbestimmten Druckbereich des Schecks entwertet. Hierzu ist zwischen der zweiten Weiche 700 und dem Transportpfad 38 eine Druckeinheit 900 zum Bedrucken der Schecks vorgesehen. Über die Weiche 700 werden die Schecks hierbei derart der Druckeinheit 900 zugeführt, dass der Druckbereich, auf den die Entwertungsinformation aufgedruckt werden soll, dem Druckkopf der Druckeinheit 900 zugewandt ist, so dass der Druckkopf diesen Druckbereich mit dem Entwertungsdruckbild bedrucken kann.

Durch das zuvor beschriebene Kopfmodul 12 wird erreicht, dass in einer Vorrichtung 10 zusammen Schecks und Banknoten gehandhabt werden können und diese beliebig gemischt in einem Stapel der Vorrichtung 10 zugeführt werden können. Hierdurch wird ein besonders hoher Bedienkomfort für eine Bedienperson der Vorrichtung 10 erreicht, da diese keine manuelle Vorsortierung der Wertscheine in Schecks und Banknoten vornehmen muss und auch nicht, wie bei bekannten Vorrichtungen, voreinstellen muss, welche Art von Wertscheinen zugeführt wird.

In Figur 3 ist eine Darstellung eines Ausschnitts des Kopfmoduls 12 nach Figur 2 gezeigt, wobei hierbei insbesondere die Sensoreinheit 300 dargestellt ist. Nachdem die Wertscheine des angegebenen Wertscheinstapels mit Hilfe der Vereinzelungseinheit 200 vereinzelt wurden, werden die vereinzelten Wertscheine einzeln mit Hilfe von Transportelementen 248, 302, 304 entlang eines Transportpfades 218 transportiert und der stromabwärts der Vereinzelungseinheit 200 angeordneten Sensoreinheit 300 zugeführt. Die Transportelemente 248, 302, 304 sind insbesondere in Form mehrere Rollenpaare ausgebildet, die jeweils zwei an gegenüberliegenden Seiten des Transportpfades 218 angeordneten Rollen umfassen, von denen eine beispielhaft mit dem Bezugszeichen 310 bezeichnet ist. Zwischen den Rollen eines Rollenpaares ist jeweils ein Spalt ausgebildet, durch den der Wertschein hindurch transportiert wird. Mindestens eine Rolle eines jeden Rollenpaares, vorzugsweise beide der Rollen eines jeden Rollenpaares, sind mit Hilfe einer Antriebseinheit, insbesondere einer zentralen Antriebseinheit der Vorrichtung 10, antreibbar, sodass die angetriebene Rolle über den Kontakt zu dem im Spalt angeordneten Wertschein diesen in die Transportrichtung P1 transportiert und somit der Sensoreinheit 300 zuführt.

Die Sensoreinheit 300 umfasst eine Bilderfassungseinheit 306, die an einer ersten Seite des Transportpfades 218 angeordnet ist und eine Beleuchtungseinheit 308, die an einer ersten Seite gegenüberliegenden zweiten Seite des Transportpfades 218 angeordnet ist. Mit Hilfe der Beleuchtungseinheit 308 wird ein zwischen der Beleuchtungseinheit 308 und der Bilderfassungseinheit 306 angeordneter Wertschein hinterleuchtet und somit auch durchleuchtet. Mit Hilfe der Bilderfassungseinheit 306 wird mindestens ein Bild mit einer Abbildung des Wertscheins aufgenommen. Bei einer bevorzugten Ausführungsform werden von jedem der Sensoreinheit 300 zugeführten Wertschein mehrere Bilder, insbesondere eine Bildfolge, aufgenommen.

Bei einer alternativen Ausführungsform der Erfindung können auch mehrere Bilderfassungseinheit vorgesehen sein, wobei die Bilderfassungseinheit vorzugsweise derart angeordnet sind, dass mit ihrer Hilfe Bilder mit Abbildungen beider Seiten der Wertscheine aufgenommen werden können. Bei einer weiteren alternativen Ausführungsform der Erfindung kann die Beleuchtungseinheit 308 auch an der gleichen Seite wie die Bilderfassungseinheit 306 angeordnet sein, sodass der Wertschein über ein Auflicht beleuchtet wird.

Zur Verbesserung der Lesbarkeit wird im Folgenden das Verfahren, über das die Steuereinheit 28 in Abhängigkeit des mit Hilfe der Bilderfassungseinheit 306 aufgenommenen Bildes bzw. der mit Hilfe der Bilderfassungseinheit 306 aufgenommenen Bilder in unterschiedliche Wertscheine klassifiziert, für die Aufnahme nur eines Bildes des zu klassifizierenden Wertscheins beschrieben. Die Ausführungen gelten analog für die Aufnahme mehrerer Bilder des Wertscheines, wobei durch die Aufnahme mehrere Bilder eine genauere Klassifizierung möglich ist.

Die Bilderfassungseinheit 306 nimmt das Bild des Wertscheins auf, während der Wertschein in Transportrichtung P1 an ihr vorbeitransportiert wird. Somit ist es nicht notwendig, den Wertschein anzuhalten, sodass eine schnelle Verarbeitung der Wertscheine möglich ist. Bei einer alternativen Ausführungsform der Erfindung kann der Wertschein auch, wenn dieser zwischen der Bilderfassungseinheit 306 und der Beleuchtungseinheit 308 angeordnet ist, temporär angehalten werden. Wenn der Wertschein angehalten ist, wird mit der Bilderfassungseinheit 306 das Bild aufgenommen, bevor der Wertschein dann weiter in Transportrichtung P1 transportiert wird.

In einem ersten Schritt ermittelt die Steuereinheit 28 aus der Abbildung des Wertscheins in dem Bild mindestens eine Abmessung des Wertscheins. Hierzu ist in der Steuereinheit 28 ein Bildverarbeitungsalgorithmus hinterlegt, den die Steuereinheit 28 zur Ermittlung dieser Abmessung abarbeitet. Die Steuereinheit 28 ermittelt vorzugsweise nicht nur eine Abmessung des Wertscheins, sondern sowohl die Länge als auch die Breite des Wertscheins. Als Länge wird hierbei insbesondere die Kantenlängen der längeren Kanten des Wertscheins und als Breite die Kantenlänge der kürzeren Kanten des Wertscheins verstanden. Der Wertschein wird insbesondere Short-Side-First, d.h. mit einer der kürzeren Kanten voran, transportiert.

Ferner sind in der Steuereinheit 28 die Abmessungen von mit Hilfe der Vorrichtung 10 zu verarbeitenden Schecks und Banknoten voreingestellt. Über den Vergleich der ermittelten Abmessungen des Wertscheins mit diesen voreingestellten Abmessungen ermittelt die Steuereinheit 28 in dem ersten Schritt, ob es sich bei dem eingegebenen Wertschein auf Grund der Abmessungen um eine Banknote oder einen Scheck handeln könnte.

Wird im ersten Schritt ermittelt, dass es sich bei dem Wertschein nicht um eine Banknote oder einen Scheck handeln kann, so wird dieser Wertschein als sonstiges blattförmiges Medium klassifiziert. In diesem Fall steuert die Steuereinheit 28 die Weiche 400 derart an, dass diese den Wertschein in den zweiten Zwischenspeicher 500 lenkt, in dem Wertscheine zwischengespeichert werden, die nach der Verarbeitung aller Wertscheine des über die Ein- und Ausgabeeinheit 20 eingegebenen Stapels wieder an die Bedienperson über die Ein- und Ausgabeeinheit 20 ausgegeben werden. Die in dem zweiten Zwischenspeicher 500 zwischengespeicherten Wertscheine werden daher auch als aussortierte Wertscheine bezeichnet.

Zusätzlich kann die Steuereinheit 28 mit Hilfe mindestens eines weiteren voreingestellten Bildverarbeitungsalgorithmuses in der Abbildung auch Beschädigungen des Wertscheins, beispielsweise Risse, Knicke, Löcher und Ähnliches, detektieren und in Abhängigkeit hiervon die Wertscheine in beschädigte und nicht beschädigte Wertscheine klassifizieren. Die beschädigten Wertscheine werden, unabhängig davon, ob es sich hierbei um Banknoten, Schecks oder sonstige blattförmige Meiden handelt, ebenfalls über die Weiche 400 dem zweiten Zwischenspeicher 500 zugeführt und somit aussortiert.

Wurde dahingegen im ersten Schritt ermittelt, dass es sich bei dem Wertschein aufgrund seiner Abmessungen um eine Banknote oder einen Scheck handeln könnte, so wird ein einem zweiten Schritt das Vorhandensein mindestens eines voreingestellten charakteristischen Merkmales von Banknoten überprüft. Hierzu sind in der Steuereinheit 28 sogenannte Währungsdatensätze hinterlegt, die von verschiedenen mit Hilfe der Vorrichtung 10 zu verarbeitenden Banknoten, insbesondere verschiedenen Währungen und verschiedenen Denominationen der Banknoten der verschiedenen Währungen, unterschiedlicher charakteristischer Merkmale enthalten. Die Steuereinheit 28 überprüft, ob diese voreingestellten Merkmale in der Abbildung detektiert werden können und ermittelt in Abhängigkeit dieses Vergleiches, ob der Wertschein eine zulässige Banknote ist. Als zulässige Banknoten werden diejenigen Banknoten bezeichnet, die zu dem Währungssatz gehören, der von der Vorrichtung 10 verarbeitet werden soll. Als charakteristische Merkmale können insbesondere spezifische Sicherheitsmerkmale der Banknoten verwendet werden. Ferner kann beispielsweise das Vorhandensein von Markierungen, Logos und/oder Wasserzeichen detektiert werden.

Sollte die Steuereinheit 28 ermitteln, dass es sich bei dem Wertschein um eine zulässige Banknote handelt, so wird diese über die Weiche 400 der Ausrichteinheit 600 zugeführt. Mit Hilfe der Ausrichteinheit 600 wird die Banknote in einer für diese Banknotenart voreingestellte Soll-Ausrichtung ausgerichtet.

Sollte im zweiten Schritt dahingegen ermittelt werden, dass es sich bei dem Wertschein um keine zulässige Banknote handelt, wird in einem dritten Schritt überprüft, ob es sich bei dem Wertschein um einen Scheck handelt. Hierzu sind in der Steuereinheit 28 wiederum charakteristische Merkmale von zu verarbeitenden Schecks hinterlegt und die Steuereinheit 28 überprüft über einen Vergleich der Abbildung mit diesen voreingestellten Merkmalen, ob das voreingestellte Merkmal bzw. die voreingestellten Merkmale in der Abbildung vorhanden sind. Sollte dieser Vergleich ergeben, dass sich bei dem Wertschein um einen Scheck handelt, so steuert die Steuereinheit 28 die Weiche 400 derart an, dass diese den Scheck der Ausrichteinheit 600 zuführt. Die Ausrichteinheit 600 richtet den Scheck in einer für Schecks voreingestellten Soll-Ausrichtung aus. Die für Schecks voreingestellte Soll-Ausrichtung ist insbesondere von der für Banknoten voreingestellten Soll-Ausrichtung verschieden, sodass die Steuereinheit 28 die aus dem Bild 28 entnommenen Informationen nicht nur für die Ansteuerung der Weiche 400 und das Aussortieren von Wertscheinen, sondern auch für die Ansteuerung der Ausrichtstation 600 verwendet.

Ferner kann die Steuereinheit 28 in Abhängigkeit der Abbildung des Wertscheins in dem Bild auch noch weitere Merkmale, beispielsweise die Ausrichtung und/oder Lage des Wertscheins ermitteln, und diese ermittelten Merkmale bei der Ansteuerung der Ausrichteinheit 600 mit berücksichtigen.

Als charakteristische Merkmale von Schecks wird insbesondere das Vorhandensein von magnetischen Informationen in einem voreingestellten Bereich des potentiellen Schecks überprüft. Übliche Schecks umfassen eine sogenannte MICR-Kodierzeile, die einen einzeiligen magnetischen Aufdruck einer voreingestellten Zeichenhöhe von 2,8 mm bis 3,2 mm umfasst, der sich in einem ansonsten magnetfreien Bereiches, dem sogenannten Clear-Band, befindet. Die Detektion dieser magnetischen Informationen auf dem zu überprüfenden Wertschein erfolgt insbesondere über die Beleuchtung des Wertscheines mit Licht im Infrarotspektralbereich und ein Auswerten des Reflektions- und/oder Absorbtionsverhaltens des Wertscheins in dem Bereich, in dem die MICR-Kodierzeile vorhanden sein müsste. Das Reflektions- und/oder Absorbtionsverhalten der aufgebrachten Magnetschrift unterscheidet sich deutlich von dem des Clear-Bandes, sodass auf einfache Weise zuverlässig das Vorhandensein der Magnetschrift ermittelt werden kann.

Zusätzlich oder alternativ kann auch eine Hell-Dunkel-Verteilung in der Abbildung ermittelt werden und dieser mit einer voreingestellten Hell-Dunkel-Verteilung von Schecks verglichen werden. Auf diese Weise kann insbesondere eine optische Kodierzeile von Schecks detektiert werden.

Ferner können als charakteristische Merkmale spezifische Grauverteilungen, voreingestellte Markierungen, voreingestellte Logos oder voreingestellte Wasserzeichen hinterlegt sein. In der Abbildung wird mit Hilfe von voreingestellten Bildverarbeitungsalgorithmen durch die Steuereinheit 28 überprüft, ob mindestens eines oder mehrere dieser voreingestellten charakteristischen Merkmale in der Abbildung vorhanden sind. In Abhängigkeit des Ergebnisses dieses Vergleiches ermittelt die Steuereinheit 28, ob es sich bei dem Wertschein um einen Scheck handelt.

Zur Ermittlung des Vorhandenseins der charakteristischen voreingestellten Merkmale können insbesondere mehrere Bilder des Wertscheins aufgenommen werden, wobei bei der Aufnahme von unterschiedlichen Merkmalen unterschiedliche Spektralbereiche aufgenommen werden und die Abbildung des Wertscheins in diesen unterschiedlichen Spektralbereichen ausgewertet wird. Insbesondere können somit auch charakteristische Merkmale von Wertscheinen berücksichtig werden, die nur bei einem bestimmten Spektralbereich sichtbar sind.

Die zuvor beschriebene Reihenfolge der drei Schritte kann auch abgeändert werden. Erfindungsgemäß kann auch, nach dem aufgrund der Abmessung ermittelt wurde, dass es sich bei den Wertscheinen um einen Scheck oder eine Banknote handeln könnte, auch zuerst über die scheckspezifischen charakteristischen Merkmal ermittelt werden, ob es sich bei den Wertscheinen um einen Scheck handelt. Wenn ermittelt wurde, dass es sich nicht um einen Scheck handelt, wird dann durch den Abgleich mit den banknotenspezifischen charakteristischen Merkmal ermittelt, ob es sich um eine zulässige Banknote handelt.

Bei einer nicht beanspruchten Variante können die Schritte 1 bis 3 auch zeitgleich durchgeführt werden, sodass eine ganz besonders schnelle Klassifizierung der Wertscheine in die einzelnen Wertscheinarten erfolgt. Somit kann eine schnelle Verarbeitung der Wertscheine erreicht werden.

### Bezugszeichenliste

- 10: Vorrichtung
- 12: Kopfmodul
- 14: Tresor
- 16a bis 16d: Wertscheinkassette
- 18: Übergabespalt
- 20: Ein- und Ausgabeeinheit
- 21: Transporteinheit
- 22: Shutter
- 24, 26: Transporteinheit
- 28: Steuereinheit
- 29, 29a, 29b: Sensoreinheit
- 30: Transportelement
- 32: Zwischenspeicher
- 34: Anzeigeeinheit
- 36: Eingabeeinheit
- 38: Transportpfad
- 40: Stapeleinheit
- 100: Ausrichteinheit
- 200: Vereinzelungseinheit
- 218: Transportpfad
- 248, 302, 304: Transportelement
- 300: Sensoreinheit
- 306: Bilderfassungseinheit
- 308: Beleuchtungseinheit
- 310: Rolle
- 400: Weiche
- 500: Zwischenspeicher
- 600: Ausrichteinheit
- 700: Weiche
- 802: Stapelzusammenführungseinheit
- 900: Druckeinheit
- P1: Transportrichtung

## Patentansprüche

1. Vorrichtung zur Handhabung von Wertscheinen,
mit einer Eingabeeinheit (20) zur Eingabe mindestens eines Wertscheins,
einer Transporteinheit (24, 26, 248, 302, 304) zum Transport des Wertscheins in eine Transportrichtung (P1) entlang eines Transportpfades (218),
mit einer Bilderfassungseinheit (306) zur Aufnahme mindestens eines Bildes mit einer Abbildung mindestens eines eingegebenen Wertscheins, und
mit einer Steuereinheit (28), die in Abhängigkeit des Bildes die Wertscheinart des eingegebenen Wertscheins ermittelt, und
die in Abhängigkeit der ermittelten Wertscheinart mindestens eine stromabwärts der Bilderfassungseinheit (306) angeordnete Verarbeitungseinheit (400, 500, 600) zur Weiterverarbeitung des Wertscheins ansteuert
**dadurch gekennzeichnet, dass** eine Beleuchtungseinheit (308) zur Beleuchtung des Wertscheins während der Aufnahme des Bildes mit Hilfe der Bilderfassungseinheit (306) vorgesehen ist,
dass der Wertschein während der Aufnahme des Bildes zwischen der Bilderfassungseinheit (306) und der Beleuchtungseinheit (308) angeordnet ist,
dass die Verarbeitungseinheit eine Weiche (400) zum Transport der Wertscheine in einen ersten Transportpfad oder mindestens einen zweiten Transportpfad und/oder eine Ausrichtstation (600) zum Ausrichten der Wertscheine umfasst,
dass die Steuereinheit (28) die Wertscheine als Wertscheinarten in Schecks, Banknoten und sonstige blattförmige Medien einteilt,
dass die Steuereinheit (28) in einem ersten Schritt anhand der Abbildung des Wertscheines in dem Bild mindestens eine Abmessung des Wertscheins ermittelt und in Abhängigkeit dieser Abmessung ermittelt, ob der Wertschein eine Banknote oder ein Scheck sein könnte,
dass die Steuereinheit (28), wenn im ersten Schritt ermittelt wurde, dass der Wertschein eine Banknote oder ein Scheck sein könnte, in einem zweiten Schritt das Vorhandensein mindestens eines charakteristischen Merkmales von voreingestellten zulässigen Banknoten überprüft, und
dass die Steuereinheit (28), wenn im zweiten Schritt ermittelt wurde, dass der Wertschein keine zulässige Banknote ist, in einem dritten Schritt das Vorhandensein mindestens eines voreingestellten charakteristischen Merkmales von Schecks überprüft.

2. Vorrichtung zur Handhabung von Wertscheinen,
mit einer Eingabeeinheit (20) zur Eingabe mindestens eines Wertscheins,
einer Transporteinheit (24, 26, 248, 302, 304) zum Transport des Wertscheins in eine Transportrichtung (P1) entlang eines Transportpfades (218),
mit einer Bilderfassungseinheit (306) zur Aufnahme mindestens eines Bildes mit einer Abbildung mindestens eines eingegebenen Wertscheins, und
mit einer Steuereinheit (28), die in Abhängigkeit des Bildes die Wertscheinart des eingegebenen Wertscheins ermittelt, und
die in Abhängigkeit der ermittelten Wertscheinart mindestens eine stromabwärts der Bilderfassungseinheit (306) angeordnete Verarbeitungseinheit (400, 500, 600) zur Weiterverarbeitung des Wertscheins ansteuert
**dadurch gekennzeichnet, dass** eine Beleuchtungseinheit (308) zur Beleuchtung des Wertscheins während der Aufnahme des Bildes mit Hilfe der Bilderfassungseinheit (306) vorgesehen ist,
dass der Wertschein während der Aufnahme des Bildes zwischen der Bilderfassungseinheit (306) und der Beleuchtungseinheit (308) angeordnet ist,
dass die Verarbeitungseinheit eine Weiche (400) zum Transport der Wertscheine in einen ersten Transportpfad oder mindestens einen zweiten Transportpfad und/oder eine Ausrichtstation (600) zum Ausrichten der Wertscheine umfasst,
dass die Steuereinheit (28) die Wertscheine als Wertscheinarten in Schecks, Banknoten und sonstige blattförmige Medien einteilt,
dass die Steuereinheit (28) in einem ersten Schritt anhand der Abbildung des Wertscheines in dem Bild mindestens eine Abmessung des Wertscheins ermittelt und in Abhängigkeit dieser Abmessung ermittelt, ob der Wertschein eine Banknote oder ein Scheck sein könnte,
dass die Steuereinheit (28), wenn im ersten Schritt ermittelt wurde, dass der Wertschein eine Banknote oder ein Scheck sein könnte, in einem zweiten Schritt das Vorhandensein mindestens eines voreingestellten charakteristischen Merkmales von Schecks überprüft, und dass die Steuereinheit (28), wenn im zweien Schritt ermittelt wurde, dass der Wertschein kein Scheck ist, in einem dritten Schritt das Vorhandensein mindestens eines charakteristischen Merkmales von voreingestellten zulässigen Banknoten überprüft.

3. Vorrichtung (10) nach Anspruch 1 oder 2, **dadurch gekennzeichnet, dass** stromabwärts der Eingabeeinheit (20) und stromaufwärts der Bilderfassungseinheit (306) eine Vereinzelungseinheit (200) zur Vereinzelung der Wertscheines eines über die Eingabeeinheit (20) eingegebenen Wertscheinstapels angeordnet ist, dass die Bilderfassungseinheit (306) jeweils mindestens ein Bild eines jeden vereinzelten Wertscheins aufnimmt, und dass die Steuereinheit (28) in Abhängigkeit dieses Bildes jeweils die Wertscheinart ermittelt und die Verarbeitungseinheit (400, 500, 600) entsprechend ansteuert.

4. Vorrichtung (10) nach einem der vorhergehenden Ansprüche, **dadurch gekennzeichnet, dass** die Steuereinheit (28) anhand der Abbildung des Wertscheines in dem Bild mindestens eine Abmessung des Wertscheins ermittelt, die ermittelte Abmessung voreingestellten Abmessungen der unterschiedlichen Wertscheinarten vergleicht und in Abhängigkeit dieses Vergleichs die Wertscheinart ermittelt.

5. Vorrichtung (10) nach einem der vorhergehenden Ansprüche, **dadurch gekennzeichnet, dass** in der Steuereinheit (28) für die verschiedenen Wertscheinarten jeweils charakteristische Merkmale hinterlegt sind, dass die Steuereinheit ermittelt, ob eines dieser Merkmale oder mehrere dieser Merkmale in der Abbildung des Wertscheins vorhanden sind, und dass die Steuereinheit (28) der in der Abbildung ermittelten und/oder in der Abbildung nicht ermittelten Merkmale die Wertscheinart ermittelt.

6. Vorrichtung (10) nach Anspruch 5, **dadurch gekennzeichnet, dass** die Steuereinheit (28) als charakteristische Merkmale das Vorhandensein von magnetischen Informationen, einer optischen Kodierinformationen, voreingestellter Graustufenverteilungen, voreingestellter Markierungen, voreingestellter Bildsegmente, voreingestellter Wasserzeichen und/oder voreingestellten Farbverläufe in jeweils einem voreingestellten Bereich der Abbildung des Wertscheins verwendet.

7. Vorrichtung (10) nach einem der vorhergehenden Ansprüche, **dadurch gekennzeichnet, dass** die Steuereinheit (28) in der Abbildung des Wertscheins einen Graustufenverlauf, eine Hell-Dunkel-Verteilung, einen Farbverlauf, das Reflexionsverhalten von Infrarotlicht und/oder das Absorptionsverhalten von Infrarotlicht ermittelt, und dass die Steuereinheit (28) in Abhängigkeit hiervon die Wertscheinart ermittelt.

8. Vorrichtung (10) nach einem der vorhergehenden Ansprüche, **dadurch gekennzeichnet, dass** die Steuereinheit (28) für Wertscheine mindestens eine Wertscheinart diese Wertscheine in Abhängigkeit der jeweiligen Abbildung des Wertscheines in mehrere Wertscheinunterarten einteilt.

9. Vorrichtung (10) nach einem der vorhergehenden Ansprüche, **dadurch gekennzeichnet, dass** die Steuereinheit (28) mit Hilfe eines hinterlegten Bildverarbeitungsalgorithmus in der Abbildung des Wertscheins Beschädigungen des Wertscheins, insbesondere Risse, Löcher, Umfaltungen von Wertscheinteilen und/oder fehlende Wertscheinteile, detektiert, und dass die Steuereinheit (28) in Abhängigkeit der detektierten Beschädigungen die Wertscheine in beschädigte Wertscheine und nicht beschädigte Wertscheine klassifiziert.

10. Vorrichtung (10) nach einem der vorhergehenden Ansprüche, **dadurch gekennzeichnet, dass** die Bilderfassungseinheit (306) mehrere Bilder mit Abbildungen des eingegebenen Wertscheins aufnimmt, und dass die Steuereinheit (28) in Abhängigkeit der Bilder die Wertscheinart des eingegebenen Wertscheins ermittelt.

11. Vorrichtung (10) nach Anspruch 10, **dadurch gekennzeichnet, dass** die Beleuchtungseinheit (308) während der Aufnahme mindestens zweier Bilder den Wertschein mit Licht unterschiedlicher Spektralbereiche beleuchtet.

12. Vorrichtung (10) nach einem der vorhergehenden Ansprüche, **dadurch gekennzeichnet, dass** die Steuereinheit (28) mit Hilfe eines hinterlegten Bildverarbeitungsalgorithmus mindestens ein Merkmal des Wertscheins aus der Abbildung ermittelt, und dass die Steuereinheit (28) in Abhängigkeit dieses Merkmals Daten mit Informationen zur Ansteuerung der Verarbeitungseinheit (400, 500, 600) und/oder mindestens einer weiteren Verarbeitungseinheit (400, 500, 600) erzeugt.

## Claims

1. Apparatus for handling notes of value,
having an introduction unit (20) for introducing at least one note of value,
a transport unit (24, 26, 248, 302, 304) for transporting the note of value in a transport direction (P1) along a transport path (218),
having an image capture unit (306) for recording at least one image with a representation of at least one note of value which has been introduced, and having a control unit (28) which, on the basis of the image, determines the type of note of value of the note of value which has been introduced and
on the basis of the determined type of note of value, controls at least one processing unit (400, 500, 600) arranged downstream of the image capture unit (306) to further process the note of value,
**characterized in that** an illumination unit (308) for illuminating the note of value during the recording of the image with the aid of the image capture unit (306) is provided,
**in that** the note of value is arranged between the image capture unit (306) and the illumination unit (308) during the recording of the image,
**in that** the processing unit comprises a diverter (400) for transporting the notes of value into a first transport path or at least one second transport path and/or an alignment station (600) for aligning the notes of value,
**in that** the control unit (28) classifies the notes of value into cheques, banknotes and other sheet-like media as types of notes of value,
**in that** the control unit (28) determines at least one dimension of the note of value in a first step on the basis of the representation of the note of value in the image and, on the basis of this dimension, determines whether the note of value could be a banknote or a cheque,
**in that**, if it was determined in the first step that the note of value could be a banknote or a cheque, the control unit (28) checks the presence of at least one characteristic feature of preset permissible banknotes in a second step, and
**in that**, if it was determined in the second step that the note of value is not a permissible banknote, the control unit (28) checks the presence of at least one preset characteristic feature of cheques in a third step.

2. Apparatus for handling notes of value,
having an introduction unit (20) for introducing at least one note of value,
a transport unit (24, 26, 248, 302, 304) for transporting the note of value in a transport direction (P1) along a transport path (218),
having an image capture unit (306) for recording at least one image with a representation of at least one note of value which has been introduced, and
having a control unit (28) which, on the basis of the image, determines the type of note of value of the note of value which has been introduced, and
on the basis of the determined type of note of value, controls at least one processing unit (400, 500, 600) arranged downstream of the image capture unit (306) to further process the note of value,
**characterized in that** an illumination unit (308) for illuminating the note of value during the recording of the image with the aid of the image capture unit (306) is provided,
**in that** the note of value is arranged between the image capture unit (306) and the illumination unit (308) during the recording of the image,
**in that** the processing unit comprises a diverter (400) for transporting the notes of value into a first transport path and or at least one second transport path and/or an alignment station (600) for aligning the notes of value,
**in that** the control unit (28) classifies the notes of value into cheques, banknotes and other sheet-like media as types of notes of value,
**in that** the control unit (28) determines at least one dimension of the note of value in a first step on the basis of the representation of the note of value in the image and, on the basis of this dimension, determines whether the note of value could be a banknote or a cheque,
**in that**, if it was determined in the first step that the note of value could be a banknote or a cheque, the control unit (28) checks the presence of at least one preset characteristic feature of cheques in a second step, and
**in that**, if it was determined in the second step that the note of value is not a cheque, the control unit (28) checks the presence of at least one characteristic feature of preset permissible banknotes in a third step.

3. Apparatus (10) according to Claim 1 or 2, **characterized in that** a separating unit (200) for separating the notes of value in a stack of notes of value introduced via the introduction unit (20) is arranged downstream of the introduction unit (20) and upstream of the image capture unit (306), **in that** the image capture unit (306) respectively records at least one image of each separated note of value, and **in that** the control unit (28) respectively determines the type of note of value on the basis of this image and accordingly controls the processing unit (400, 500, 600).

4. Apparatus (10) according to one of the preceding claims, **characterized in that** the control unit (28) determines at least one dimension of the note of value on the basis of the representation of the note of value in the image, compares the determined dimension with preset dimensions of the different types of notes of value and determines the type of note of value on the basis of this comparison.

5. Apparatus (10) according to one of the preceding claims, **characterized in that** characteristic features are respectively stored for the different types of notes of value in the control unit (28), **in that** the control unit determines whether one of these features or a plurality of these features is/are present in the representation of the note of value, and **in that** the control unit (28) determines the type of note of value on the basis of the features determined in the representation and/or features not determined in the representation.

6. Apparatus (10) according to Claim 5, **characterized in that** the control unit (28) uses, as characteristic features, the presence of magnetic information, an item of optical coding information, preset grey-scale distributions, preset markings, preset image segments, preset watermarks and/or preset colour profiles in a respective preset region of the representation of the note of value.

7. Apparatus (10) according to one of the preceding claims, **characterized in that** the control unit (28) determines a grey-scale profile, a light/dark distribution, a colour profile, the reflection behaviour of infrared light and/or the absorption behaviour of infrared light in the representation of the note of value, and **in that** the control unit (28) determines the type of note of value on the basis thereof.

8. Apparatus (10) according to one of the preceding claims, **characterized in that**, for notes of value of at least one type of note of value, the control unit (28) classifies these notes of value as a plurality of subtypes of notes of value on the basis of the respective representation of the note of value.

9. Apparatus (10) according to one of the preceding claims, **characterized in that** the control unit (28) detects damage to the note of value, in particular tears, holes, folding-over of parts of the notes of value and/or missing parts of the notes of value, in the representation of the note of value with the aid of a stored image processing algorithm, and **in that** the control unit (28) classifies the notes of value as damaged notes of value and undamaged notes of value on the basis of the detected damage.

10. Apparatus (10) according to one of the preceding claims, **characterized in that** the image capture unit (306) records a plurality of images with representations of the note of value which has been introduced, and **in that** the control unit (28) determines, on the basis of the images, the type of note of value of the note of value which has been introduced.

11. Apparatus (10) according to Claim 10, **characterized in that** the illumination unit (308) illuminates the note of value with light from different spectral ranges during the recording of at least two images.

12. Apparatus (10) according to one of the preceding claims, **characterized in that** the control unit (28) determines at least one feature of the note of value from the representation with the aid of a stored image processing algorithm, and **in that** the control unit (28) generates data containing information for controlling the processing unit (400, 500, 600) and/or at least one further processing unit (400, 500, 600) on the basis of this feature.

## Revendications

1. Dispositif de manipulation de billets de valeur, ledit dispositif comprenant
une unité d'entrée (20) destinée à entrer au moins un billet de valeur,
une unité de transport (24, 26, 248, 302, 304) destinée à transporter le billet de valeur dans une direction de transport (P1) le long d'un chemin de transport (218), une unité d'acquisition d'image (306) destinée à enregistrer au moins une image comprenant une représentation d'au moins un billet de valeur entré, et une unité de commande (28) qui détermine le type de billet de valeur entré en fonction de l'image, et qui commande au moins une unité de traitement (400, 500, 600), disposée en aval de l'unité d'acquisition d'image (306) et destinée au traitement ultérieur du billet de valeur, en fonction du type de billet de valeur déterminé,
**caractérisé en ce que**
une unité d'éclairage (308) est prévue pour éclairer le billet de valeur pendant l'enregistrement de l'image à l'aide de l'unité d'acquisition d'image (306),
le billet de valeur est disposé entre l'unité d'acquisition d'image (306) et l'unité d'éclairage (308) pendant l'enregistrement de l'image,
l'unité de traitement comprend un aiguillage (400) destiné à transporter les billets de valeur suivant un premier chemin de transport ou au moins un deuxième chemin de transport et/ou une station d'orientation (600) destinée à orienter les billets de valeur, l'unité de commande (28) divise les billets de valeur se présentant sous forme de types de billet de valeur en chèques, billets de banque et autres supports en forme de feuille,
l'unité de commande (28) détermine dans une première étape au moins une dimension du billet de valeur sur la base de la représentation du billet de valeur dans l'image et détermine en fonction de cette dimension si le billet de valeur peut être un billet de banque ou un chèque,
l'unité de commande (28), s'il a été déterminé dans la première étape que le billet de valeur pouvait être un billet de banque ou un chèque, vérifie dans une deuxième étape la présence d'au moins un élément caractéristique des billets de banque acceptables prédéfinis, et
l'unité de commande (28), s'il a été déterminé dans la deuxième étape que le billet de valeur n'est pas un billet de banque acceptable, vérifie dans une troisième étape la présence d'au moins un élément caractéristique prédéfini de chèques.

2. Dispositif de manipulation de billets de valeur, ledit dispositif comprenant
une unité d'entrée (20) destinée à entrer au moins un billet de valeur,
une unité de transport (24, 26, 248, 302, 304) destinée à transporter le billet de valeur dans une direction de transport (P1) le long d'un chemin de transport (218), une unité d'acquisition d'image (306) destinée à enregistrer au moins une image comprenant une représentation d'au moins un billet de valeur entré, et une unité de commande (28) qui détermine le type de billet de valeur entré en fonction de l'image, et qui commande au moins une unité de traitement (400, 500, 600), disposée en aval de l'unité d'acquisition d'image (306) et destinée au traitement ultérieur du billet de valeur, en fonction du type de billet de valeur déterminé,
**caractérisé en ce que**
une unité d'éclairage (308) est prévue pour éclairer le billet de valeur pendant l'enregistrement de l'image à l'aide de l'unité d'acquisition d'image (306),
le billet de valeur est disposé entre l'unité d'acquisition d'image (306) et l'unité d'éclairage (308) pendant l'enregistrement de l'image,
l'unité de traitement comprend un aiguillage (400) destiné à transporter les billets de valeur suivant un premier chemin de transport ou au moins un deuxième chemin de transport et/ou une station d'orientation (600) destinée à orienter les billets de valeur, l'unité de commande (28) divise les billets de valeur se présentant sous forme de types de billet de valeur en chèques, billets de banque et autres supports en forme de feuille,
l'unité de commande (28) détermine dans une première étape au moins une dimension du billet de valeur sur la base de la représentation du billet de valeur dans l'image et détermine en fonction de cette dimension si le billet de valeur peut être un billet de banque ou un chèque,
l'unité de commande (28), s'il a été déterminé dans la première étape que le billet de valeur pouvait être un billet de banque ou un chèque, vérifie dans une deuxième étape la présence d'au moins un élément caractéristique prédéfini de chèques, et
l'unité de commande (28), s'il a été déterminé dans la deuxième étape que le billet de valeur n'est pas un chèque, vérifie dans une troisième étape la présence d'au moins un élément caractéristique de billets de banque acceptables prédéfinis.

3. Dispositif (10) selon la revendication 1 ou 2, **caractérisé en ce qu'**une unité de séparation (200) destinée à séparer les billets de valeur d'une pile de billets de valeur entrés par le biais de l'unité d'entrée (20) est disposée en aval de l'unité d'entrée (20) et en amont de l'unité d'acquisition d'images (306), que l'unité d'acquisition d'image (306) enregistre à chaque fois au moins une image de chaque billet de valeur séparé, et **en ce que** l'unité de commande (28) détermine le type de billet de valeur en fonction de cette image et commande l'unité de traitement (400, 500, 600) en conséquence.

4. Dispositif (10) selon l'une des revendications précédentes, **caractérisé en ce que** l'unité de commande (28) détermine au moins une dimension du billet de valeur en fonction de la représentation du billet de valeur dans l'image, compare la dimension déterminée aux dimensions prédéfinies des différents types de billet de valeur et détermine le type de billet de valeur en fonction de cette comparaison.

5. Dispositif (10) selon l'une des revendications précédentes, **caractérisé en ce que** des éléments caractéristiques sont stockés dans l'unité de commande (28) pour les différents types de billet de valeur, **en ce que** l'unité de commande détermine si l'un de ces éléments caractéristiques ou plusieurs de ces éléments caractéristiques sont présents dans la représentation du billet de valeur, et **en ce que** l'unité de commande (28) détermine les types de billet de valeur dans la représentation d'éléments caractéristiques déterminés et/ou dans la représentation d'éléments caractéristiques non déterminés.

6. Dispositif (10) selon la revendication 5, **caractérisé en ce que** l'unité de commande (28) utilise comme éléments caractéristiques la présence d'informations magnétiques, d'informations de codage optique, de distributions de niveaux de gris prédéfinies, de marquages prédéfinis, de segments d'image prédéfinis, de filigranes prédéfinis et/ou de dégradés de couleurs prédéfinis à chaque fois dans une zone prédéfinie de la représentation du billet de valeur.

7. Dispositif (10) selon l'une des revendications précédentes, **caractérisé en ce que** l'unité de commande (28) détermine dans la représentation du billet de valeur un dégradé de niveaux de gris, une distribution clair-obscur, un dégradé de couleurs, le comportement de réflexion de la lumière infrarouge et/ou le comportement d'absorption de la lumière infrarouge et **en ce que**, en fonction de cela, l'unité de commande (28) détermine le type de billet de valeur.

8. Dispositif (10) selon l'une des revendications précédentes, **caractérisé en ce que**, pour des billets de valeur d'au moins un type de billet de valeur, l'unité de commande (28) divise ces billets de valeur en plusieurs types de billets en fonction de la représentation respective du billet de valeur.

9. Dispositif (10) selon l'une des revendications précédentes, **caractérisé en ce que**, à l'aide d'un algorithme de traitement d'image mémorisé, l'unité de commande (28) détecte dans la représentation du billet de valeur des dommages du billet de valeur, en particulier des fissures, des trous, des plis de parties de billet de valeur et/ou des parties de billet de valeur manquantes et **en ce que** l'unité de commande (28) classe les billets de valeur en billets de valeur endommagés et en billets de valeur non endommagés en fonction des dommages détectés.

10. Dispositif (10) selon l'une des revendications précédentes, **caractérisé en ce que** l'unité d'acquisition d'image (306) enregistre une pluralité d'images comprenant des représentations du billet de valeur entré et **en ce que** l'unité de commande (28) détermine le type du billet de valeur entré en fonction des images.

11. Dispositif (10) selon la revendication 10, **caractérisé en ce que** l'unité d'éclairage (308) éclaire le billet de valeur avec une lumière de gammes spectrales différentes pendant l'enregistrement d'au moins deux images.

12. Dispositif (10) selon l'une des revendications précédentes, **caractérisé en ce que**, à l'aide d'un algorithme de traitement d'image mémorisé, l'unité de commande (28) détermine au moins un élément caractéristique du billet de valeur à partir de la représentation et **en ce que** l'unité de commande (28) génère, en fonction de cet élément caractéristique, des données comportant des informations pour commander l'unité de traitement (400, 500, 600) et/ou au moins une autre unité de traitement (400, 500, 600).
